# FASCICULE DE BREVET EUROPEEN

(11) **EP 4 339 504 B1**
(45) Date de publication et mention de la délivrance du brevet: **24.06.2026**
(21) Numéro de dépôt: 23196701.9
(22) Date de dépôt: 12.09.2023
(51) Int. Cl.: F17C 3/08

(54) **RÉSERVOIR CRYOGÉNIQUE À DOUBLE PEAU ÉQUIPÉ D'AU MOINS UN DISPOSITIF D'INSPECTION**
KRYOTANK MIT DOPPELTER HAUT MIT MINDESTENS EINER INSPEKTIONSVORRICHTUNG
DOUBLE SKIN CRYOGENIC TANK EQUIPPED WITH AT LEAST ONE INSPECTION DEVICE

(30) Priorité: 16.09.2022 FR 2209374
(43) Date de publication de la demande: 20.03.2024
(73) Titulaire: AIRBUS OPERATIONS (S.A.S.), 31060 Toulouse (FR)
(72) Inventeur: PENVEN, Benoît, 31060 TOULOUSE (FR)
(74) Mandataire: Fantin, Laurent

(56) Documents cités:
- EP-B1- 0 120 777
- RU-C- 1 031 274
- RU-C1- 2 002 991
- US-A1- 2021 239 274

## Description

La présente demande se rapporte à un réservoir cryogénique à double peau équipé d'au moins un dispositif d'inspection.

Selon un mode de réalisation, un réservoir configuré pour stocker un produit à une température cryogénique comprend, de l'intérieur vers l'extérieur, une peau intérieure rigide, un isolant tel que par exemple un isolant multicouche de type MLI (pour Multi Layer Insulation en anglais) ainsi qu'une peau extérieure rigide. Un vide de l'ordre de 10-7 à 10-11 bar est réalisé entre les peaux intérieure et extérieure. Cette configuration permet d'obtenir d'excellentes performances en matière d'isolation thermique.

Selon une application, un tel réservoir est utilisé pour stocker de l'hydrogène dans un aéronef et comprend au moins un orifice de sortie permettant de faire communiquer l'intérieur du réservoir avec une canalisation de sortie qui alimente en hydrogène au moins un équipement (piles à combustible, turbopropulseurs ou autres). La canalisation de sortie est une canalisation à double peau raccordée au réservoir par un système de raccordement relativement complexe, garantissant une étanchéité fluidique et une isolation thermique optimales au niveau de la jonction de la canalisation de sortie et du réservoir.

Lors de son exploitation, l'intérieur du réservoir doit être inspecté en utilisant une caméra endoscopique afin de vérifier l'intégrité du réservoir. Une solution pour introduire la caméra endoscopique dans le réservoir consiste à désolidariser la canalisation de sortie du réservoir afin d'introduire la caméra via l'orifice de sortie du réservoir. Cette solution n'est pas pleinement satisfaisante car le système de raccordement est relativement complexe à démonter et remonter et limite l'accessibilité à l'intérieur du réservoir en raison de sa position qui n'est pas forcément optimisée pour l'inspection.

Le document RU2002991 décrit un réservoir configuré pour stocker un produit à une température cryogénique qui comprend une peau intérieure rigide pourvue d'un premier orifice obturé par un premier bouchon, une peau extérieure rigide pourvue d'un deuxième orifice obturé par un deuxième bouchon ainsi qu'un conduit intercalaire, positionné entre les peaux intérieure et extérieure, relié de manière rigide aux peaux intérieure et extérieure autour des premier et deuxième orifices. L'assemblage d'un tel réservoir s'avère complexe.

Le document RU 1 031 274 C décrit un autre réservoir.

La présente invention vise à remédier à tout ou partie des inconvénients de l'art antérieur.

A cet effet, l'invention a pour objet un réservoir comprenant une peau intérieure, une peau extérieure ainsi qu'une zone intercalaire entre les peaux intérieure et extérieure, les peaux intérieure et extérieure délimitant une zone intérieure en contact avec la peau intérieure et une zone extérieure en contact avec la peau extérieure.

Selon l'invention, le réservoir comprend au moins un dispositif d'inspection comportant :
- un premier orifice configuré pour faire communiquer la zone intérieure et la zone intercalaire à travers la peau intérieure,
- un deuxième orifice configuré pour faire communiquer la zone intercalaire et la zone extérieure à travers la peau extérieure, les premier et deuxième orifices étant alignés selon une direction radiale,
- un premier bouchon configuré pour occuper un premier état monté dans lequel le premier bouchon empêche tout écoulement à travers le premier orifice et un deuxième état démonté dans lequel le premier bouchon permet un accès à travers le premier orifice,
- un deuxième bouchon configuré pour occuper un premier état monté dans lequel le deuxième bouchon empêche tout écoulement à travers le deuxième orifice et un deuxième état démonté dans lequel le deuxième bouchon permet un accès à travers le deuxième orifice,
- un conduit intercalaire, positionné dans la zone intercalaire, présentant un premier tronçon d'extrémité relié à la peau intérieure et communiquant avec le premier orifice, un deuxième tronçon d'extrémité relié à la peau extérieure et communiquant avec le deuxième orifice ainsi qu'un tronçon intercalaire formant un soufflet configuré pour se déformer selon la direction radiale,
le dispositif d'inspection comprenant une liaison étanche et permanente reliant le conduit intercalaire et un premier support solidaire de la peau intérieure ainsi qu'une liaison démontable et étanche reliant le conduit intercalaire et un deuxième support solidaire de la peau extérieure ou la peau extérieure, la peau intérieure du réservoir comprenant une face interne orientée vers la zone intérieure ainsi qu'une face externe orientée vers la zone intercalaire et le premier support étant relié par au moins une liaison étanche et permanente à la peau intérieure et comprend une première face transversale plaquée contre la face externe de la peau intérieure, une deuxième face transversale opposée à la première face transversale, une surface latérale comportant au moins un tronçon configuré pour coopérer avec le premier tronçon d'extrémité du conduit intercalaire ainsi qu'un premier orifice traversant, débouchant au niveau des première et deuxième faces transversales, communiquant avec le premier orifice et configuré pour coopérer avec le premier bouchon.

Le dispositif d'inspection permet d'inspecter l'intérieur du réservoir de manière simple, sans avoir besoin de démonter le système de raccordement de la canalisation de sortie du réservoir. Il permet également de ne pas altérer l'étanchéité et l'isolation thermique du réservoir. Enfin, le soufflet du conduit intercalaire permet de compenser les variations dimensionnelles entre les peaux intérieure et extérieure, en fonctionnement, dues aux différences de températures des peaux intérieure et extérieure.

Selon une autre caractéristique, le dispositif d'inspection comprend au moins un isolant positionné dans une zone de passage délimitée par le conduit intercalaire.

Selon une autre caractéristique, le dispositif d'inspection comprend un support mobile, auquel est relié l'isolant, configuré pour insérer l'isolant dans la zone de passage ou l'en extraire. Selon une autre caractéristique, le dispositif d'inspection comprend une liaison démontable configurée pour relier le support mobile au premier bouchon et/ou à un premier support solidaire de la peau intérieure.

Selon une autre caractéristique, le dispositif d'inspection comprend un système de purge configuré pour contrôler la pression présente dans une zone de passage délimitée par le conduit intercalaire et les premier et deuxième bouchons dans le premier état monté.

Selon une autre caractéristique, le système de purge comprend un robinet présentant une entrée communiquant avec la zone de passage lorsque le deuxième bouchon occupe le premier état monté, une sortie ainsi qu'une commande configurée pour contrôler un flux de fluide entre l'entrée et la sortie.

Selon une autre caractéristique, le premier orifice traversant comprend un premier tronçon débouchant au niveau de la première face transversale, un deuxième tronçon débouchant au niveau de la deuxième face transversale qui présente un diamètre supérieur à celui du premier tronçon ainsi qu'une face d'appui transversale reliant les premier et deuxième tronçons. En complément, le premier bouchon comprend un corps cylindrique s'étendant entre des première et deuxième faces d'extrémité reliées par une face latérale configurée pour coopérer avec le deuxième tronçon du premier orifice traversant du premier support, la première face d'extrémité étant orientée vers la face d'appui transversale du premier orifice traversant lorsque le premier bouchon est dans le premier état monté, le dispositif d'inspection comprenant un joint annulaire intercalé entre la première face d'extrémité du premier bouchon et la face d'appui transversale du premier orifice traversant du premier support.

Selon une autre caractéristique, le deuxième tronçon du premier orifice traversant est taraudé. En complément, la face latérale du premier bouchon présente une première section adjacente à la première face d'extrémité qui présente un diamètre supérieur au premier tronçon du premier orifice traversant et inférieur au deuxième tronçon du premier orifice traversant ainsi qu'une deuxième section, adjacente à la deuxième face d'extrémité, au moins partiellement filetée et configurée pour se visser dans le deuxième tronçon du premier orifice traversant.

Selon une autre caractéristique, la deuxième section de la face latérale comprend une gorge annulaire pour permettre de clipser un élément.

Selon une autre caractéristique, le premier bouchon présente une empreinte au niveau de la deuxième face d'extrémité pour permettre de le visser dans le premier orifice traversant.

Selon une autre caractéristique, la peau extérieure comprenant une face interne orientée vers la zone intercalaire ainsi qu'une face externe orientée vers la zone extérieure, le deuxième support est relié par au moins une liaison permanente et étanche à la peau extérieure et comprend une première face transversale plaquée contre la face externe de la peau extérieure, une deuxième face transversale opposée à la première face transversale ainsi qu'un deuxième orifice traversant débouchant au niveau des première et deuxième faces transversales et communiquant avec le deuxième orifice, le deuxième bouchon étant configuré pour être plaqué contre la deuxième face transversale et relié au deuxième support par une liaison démontable et étanche.

Selon une autre caractéristique, le deuxième orifice traversant présente un premier tronçon au niveau de la première face transversale ainsi qu'un deuxième tronçon, présentant un diamètre supérieur à celui du premier tronçon, configuré pour loger la liaison démontable et étanche ainsi qu'une face d'appui transversale reliant les premier et deuxième tronçons. En complément, le conduit intercalaire comprend une extension tubulaire comportant une portion tubulaire configurée pour pouvoir se loger au moins partiellement dans le deuxième orifice traversant, la liaison démontable et étanche comprenant un filetage au niveau de la portion tubulaire de l'extension tubulaire du conduit intercalaire ainsi qu'un écrou configuré pour se visser sur la portion tubulaire de l'extension tubulaire et prendre appui contre la face d'appui transversale du deuxième support.

Selon une autre caractéristique, l'extension tubulaire comprend une première portion tubulaire coopérant avec le deuxième tronçon d'extrémité du conduit intercalaire, une deuxième portion tubulaire coopérant avec l'écrou de la liaison démontable et étanche ainsi qu'une couronne configurée pour se plaquer contre le deuxième support , la liaison démontable et étanche comprenant un joint intercalé entre la couronne et le deuxième support.

D'autres caractéristiques et avantages ressortiront de la description de l'invention qui va suivre, description donnée à titre d'exemple uniquement, en regard des dessins annexés parmi lesquels :
- La figure 1 est une vue en perspective avec un arrachement partiel d'un réservoir à double peau,
- La figure 2 est une coupe d'une partie d'un réservoir équipé d'un dispositif d'inspection illustrant un mode de réalisation de l'invention,
- La figure 3 est une vue en coupe d'une partie du dispositif d'inspection visible sur la figure 2 illustrant une première étape de montage,
- La figure 4 est une vue en coupe d'une partie du dispositif d'inspection visible sur la figure 2 illustrant une deuxième étape de montage,
- La figure 5 est une vue en coupe d'une partie du dispositif d'inspection visible sur la figure 2 illustrant une troisième étape de montage,
- La figure 6 est une vue en coupe du dispositif d'inspection visible sur la figure 2 illustrant une étape de mise au vide,
- La figure 7 est une vue en coupe du dispositif d'inspection visible sur la figure 2 illustrant une étape de mise à l'air préalable à une inspection,
- La figure 8 est une vue en coupe du dispositif d'inspection visible sur la figure 2 illustrant des premières étapes de démontage préalable à une inspection,
- La figure 9 est une vue en coupe du dispositif d'inspection visible sur la figure 2 illustrant une dernière étape de démontage préalable à une inspection,
- La figure 10 est une vue en coupe du dispositif d'inspection visible sur la figure 2 lors d'une inspection.

Selon un mode de réalisation visible sur les figures 1 et 2, un réservoir 10 configuré pour stocker un produit à une température cryogénique comprend une peau intérieure 12 rigide, une zone intercalaire 14 ainsi qu'une peau extérieure 16 rigide positionnée autour de la peau intérieure 12. Le réservoir 10 délimite une zone intérieure Int en contact avec la peau intérieure 12 ainsi qu'une zone extérieure Ext en contact avec la peau extérieure 16. La peau intérieure 12 présente une face interne F12 orientée vers la zone intérieure Int du réservoir 10 et une face externe F12' orientée vers la zone intercalaire 14. La peau extérieure 16 présente une face interne F16 orientée vers la zone intercalaire 14 et une face externe F16' orientée vers la zone extérieure Ext du réservoir 10.

Pour renforcer l'isolation thermique, au moins un isolant 18 de type MLI (pour Multi Layer Insulation en anglais) est positionné dans la zone intercalaire 14. A titre d'exemple, l'isolant 18 comprend plusieurs couches empilées les unes sur les autres de la peau intérieure 12 vers la peau extérieure 14. L'invention n'est pas limitée à ce type d'isolant. En complément, la zone intercalaire 14 présente un vide de l'ordre de 10-7 à 10-11 bar.

Selon une configuration, chacune des peaux intérieure et extérieure 12, 16, comprend une partie centrale cylindrique 12.1, 16.1 ainsi que deux parois d'extrémité 12.2, 12.3, 16.2, 16.3 en forme de dôme reliées de manière étanche à chaque extrémité de la partie centrale cylindrique 12.1, 16.1. Bien entendu, l'invention n'est pas limitée à cette géométrie pour le réservoir 10.

Selon une application, un tel réservoir est utilisé pour stocker de l'hydrogène dans un aéronef et comprend au moins un orifice de sortie permettant de faire communiquer l'intérieur du réservoir avec une canalisation de sortie. Bien entendu, l'invention n'est pas limitée à cette application.

Comme illustré sur la figure 2, le réservoir 10 est équipé d'au moins un dispositif d'inspection 20. Selon une configuration, le dispositif d'inspection 20 est positionné au niveau des parties centrales cylindriques 12.1, 16.1 des peaux intérieure et extérieure 12, 16. Bien entendu, le réservoir 10 peut comprendre plusieurs dispositifs d'inspection 20 pas nécessairement tous positionnés au niveau des parties centrales cylindriques 12.1, 16.1. Ainsi, un dispositif d'inspection peut être positionné au niveau des parois d'extrémité 12.2, 12.3, 16.2, 16.3.

Le dispositif d'inspection 20 comprend un premier orifice 22 configuré pour faire communiquer la zone intérieure Int et la zone intercalaire 14 à travers la peau intérieure 12, un deuxième orifice 24 configuré pour faire communiquer la zone intercalaire 14 et la zone extérieure Ext à travers la peau extérieure 16, les premier et deuxième orifices 22, 24 étant sensiblement alignés selon une direction radiale perpendiculaire à la peau intérieure ou extérieure 12,16, un premier bouchon 26 configuré pour occuper un premier état monté dans lequel il empêche tout écoulement à travers le premier orifice 22 et un deuxième état démonté dans lequel il permet un accès à travers le premier orifice 22, un deuxième bouchon 28 configuré pour occuper un premier état monté dans lequel il empêche tout écoulement à travers le deuxième orifice 24 et un deuxième état démonté dans lequel il permet un accès à travers le deuxième orifice 24 ainsi qu'un conduit intercalaire 30, positionné dans la zone intercalaire 14, présentant un premier tronçon d'extrémité 30.1 relié directement ou indirectement à la peau intérieure 12 et communiquant avec le premier orifice 22, un deuxième tronçon d'extrémité 30.2 relié directement ou indirectement à la peau extérieure 16 et communiquant avec le deuxième orifice 24 et un tronçon intercalaire 30.3 formant un soufflet configuré pour se déformer selon la direction radiale et éventuellement selon une direction perpendiculaire à la direction radiale afin de compenser un décalage axial entre les premier et deuxième orifices 22, 24. Ainsi, le conduit intercalaire 30 est configuré pour occuper un premier état dans lequel il présente une première dimension prise selon la direction radiale et un deuxième état dans lequel il présente une deuxième dimension selon la direction radiale inférieure à la première dimension. Le soufflet du tronçon intercalaire 30.3 est configuré pour obtenir une réduction de longueur entre les première et deuxième dimensions d'au moins 20%.

Selon une configuration, pour renforcer l'étanchéité, un isolant tubulaire 31 est intercalé entre le conduit intercalaire 30 et les couches de l'isolant 18 prévues dans la zone intercalaire 14. A titre d'exemple, cet isolant tubulaire 31 est un isolant de type MLI.

Selon une configuration, le premier état correspond à un état repos. Ainsi, en l'absence de contrainte, le conduit intercalaire 30 occupe le premier état. Le conduit intercalaire 30 est configuré pour se déformer de manière élastique, en présence d'une contrainte de compression tendant à le comprimer, pour passer du premier état au deuxième état. Dès que la contrainte de compression est supprimée, le conduit intercalaire 30 revient automatiquement dans le premier état.

Selon un mode de réalisation, le conduit intercalaire 30 est métallique, comme en acier inoxydable ou en alliage de titane par exemple.

Ce conduit intercalaire 30 pourvu d'un soufflet permet de compenser les variations dimensionnelles entre les peaux intérieure et extérieure 12, 16, en fonctionnement, dues aux différences de températures des peaux intérieure et extérieure 12, 16.

Lorsque les premier et deuxième bouchons 26, 28 sont dans le premier état monté, ils délimitent avec le conduit intercalaire 30 une zone de passage 32. Lorsque les premier et deuxième bouchons 26, 28 sont chacun dans le deuxième état démonté, la zone de passage 32 permet de faire communiquer la zone intérieure Int du réservoir 10 avec la zone extérieure Ext.

Le conduit intercalaire 30 étant directement ou indirectement relié à chacune des peaux intérieure et extérieure 12, 16 de manière étanche, le démontage des premier et deuxième bouchons 26, 28 pour réaliser une inspection n'a aucune influence sur le niveau de vide de la zone intercalaire 14 à l'extérieur du conduit intercalaire 30.

Le dispositif d'inspection 20 comprend un premier support 34, solidaire de la peau intérieure 12, configuré pour recevoir le premier bouchon 26.

Ce premier support 34 possède une forme de révolution selon un axe de révolution A34. Il présente une première face transversale 36 (approximativement perpendiculaire à l'axe de révolution A34) plaquée contre la face externe F12' de la peau intérieure 12, une deuxième face transversale 38 (approximativement perpendiculaire à l'axe de révolution A34) opposée à la première face transversale 36 ainsi qu'un premier orifice traversant 40, débouchant au niveau des première et deuxième faces transversales 36, 38, communiquant avec le premier orifice 22 et présentant un axe confondu avec l'axe de révolution A34. La première face transversale 36 présente une courbure identique à celle de la face externe F12' de la peau intérieure 12. Le premier support 34 est positionné de manière à ce que le premier orifice traversant 40 soit sensiblement coaxial au premier orifice 22.

Le premier support 34 comprend une surface latérale 42 qui comporte au moins un tronçon configuré pour coopérer avec le premier tronçon d'extrémité 30.1 du conduit intercalaire 30. Selon un mode de réalisation, la surface latérale 42 du premier support 34 comprend des premier, deuxième et troisième tronçons cylindriques 42.1, 42.2, 42.3 présentant des diamètres étagés, le premier tronçon cylindrique 42.1 adjacent à la première face transversale 36 présentant un diamètre supérieur au deuxième tronçon cylindrique 42.2 qui a lui-même un diamètre supérieur au troisième tronçon cylindrique 42.3 adjacent à la deuxième face transversale 38.

Le premier orifice traversant 40 est configuré pour coopérer avec le premier bouchon 26. Il comprend un premier tronçon 40.1 débouchant au niveau de la première face transversale 36, un deuxième tronçon 40.2 débouchant au niveau de la deuxième face transversale 38 qui présente un diamètre supérieur à celui du premier tronçon 40.1 ainsi qu'une face d'appui transversale 40.3 reliant les premier et deuxième tronçons 40.1, 40.2. Le premier tronçon 40.1 présente un diamètre inférieur à celui du premier orifice 22.

Le premier support 34 est relié à la peau intérieure 12 par au moins une liaison étanche et permanente 41. Selon une configuration, le premier support 34 est relié à la peau intérieure 12 par un premier cordon de soudure périphérique 41 reliant le premier tronçon cylindrique 42.1 du premier support 34 et la face externe F12' de la peau intérieure 12 ainsi que par un deuxième cordon de soudure périphérique 41' reliant le bord du premier orifice 22 et la première face transversale 36 du premier support 34. Bien entendu, d'autres solutions sont envisageables pour relier de manière étanche le premier support 34 et la peau intérieure 12. En variante, le premier support 34 et la peau intérieure 12 ne forment qu'une unique et même pièce.

Le premier bouchon 26 comprend un corps cylindrique qui s'étend entre des première et deuxième faces d'extrémité 44.1, 44.2 reliées par une face latérale 46 configurée pour coopérer avec le deuxième tronçon 40.2 du premier orifice traversant 40 du premier support 34. Selon un agencement, la première face d'extrémité 44.1 est orientée vers la face d'appui transversale 40.3 du premier orifice traversant 40 lorsque le premier bouchon est dans le premier état monté.

Selon une configuration, le deuxième tronçon 40.2 du premier orifice traversant 40 est taraudé et la face latérale 46 du premier bouchon 26 présente une première section, adjacente à la première face d'extrémité 44.1, qui présente un diamètre supérieur au premier tronçon 40.1 du premier orifice traversant 40 et inférieur au deuxième tronçon 40.2 du premier orifice traversant 40 ainsi qu'une deuxième section, adjacente à la deuxième face d'extrémité 44.2, au moins partiellement filetée et configurée pour se visser dans le deuxième tronçon 40.2 du premier orifice traversant 40. Selon un mode de réalisation, la deuxième section de la face latérale 46 comprend une gorge annulaire pour permettre de clipser un élément.

Pour garantir l'étanchéité entre le premier bouchon 26 et le premier support 34, le dispositif d'inspection comprend un joint annulaire 48 intercalé entre la première face d'extrémité 44.1 du premier bouchon 26 et la face d'appui transversale 40.3 du premier orifice traversant 40 du premier support 34. Ce joint annulaire 48 est compatible avec le produit stocké dans le réservoir 10.

Le premier bouchon 26 présente une empreinte 50 en creux au niveau de la deuxième face d'extrémité 44.2 pour permettre de le visser dans le premier orifice traversant 40. Selon une configuration, l'empreinte 50 présente une section hexagonale.

Le dispositif d'inspection 20 comprend une liaison étanche et permanente 52 reliant le premier tronçon d'extrémité 30.1 du conduit intercalaire 30 et le premier support 34 ou la peau intérieure 12. Selon une configuration, le premier tronçon d'extrémité 30.1 du conduit intercalaire 30 est emmanché autour du deuxième tronçon cylindrique 42.2 du premier support 34 et relié à ce dernier par une soudure périphérique et étanche.

Bien entendu, l'invention n'est pas limitée à ce mode de réalisation pour le premier support 34 et le premier bouchon 26.

Le dispositif d'inspection 20 comprend un deuxième support 54, solidaire de la peau extérieure 16, configuré pour recevoir le deuxième bouchon 28.

Ce deuxième support 54 possède une forme de révolution selon un axe de révolution A54. Il présente une première face transversale 56 (approximativement perpendiculaire à l'axe de révolution A54) plaquée contre la face externe F16' de la peau extérieure 16, une deuxième face transversale 58 (approximativement perpendiculaire à l'axe de révolution A54) opposée à la première face transversale 56, une face latérale cylindrique 60 ainsi qu'un deuxième orifice traversant 62, débouchant au niveau des première et deuxième faces transversales 56, 58, communiquant avec le deuxième orifice 24 et présentant un axe confondu avec l'axe de révolution A54. La première face transversale 56 présente une courbure identique à celle de la face externe F16' de la peau extérieure 16. Le deuxième support 54 est positionné de manière à ce que le deuxième orifice traversant 62 soit sensiblement coaxial au deuxième orifice 24.

Selon une configuration, la première face transversale 56 comprend un bossage 64 cylindrique, configuré pour se loger dans le deuxième orifice 24, présentant un diamètre sensiblement égal à celui du deuxième orifice 24. Ce bossage 64 permet de centrer le deuxième support 54 par rapport au deuxième orifice 24.

Le deuxième support 54 est relié à la peau extérieure 16 par au moins une liaison permanente et étanche 66. Selon une configuration, le deuxième support 54 est relié à la peau extérieure 16 par un premier cordon de soudure périphérique 66 reliant la face latérale cylindrique 60 du deuxième support 54 et la face externe F16' de la peau extérieure 16 ainsi que par un deuxième cordon de soudure périphérique 66' intercalé entre le bossage 64 et le deuxième orifice 24. Bien entendu, d'autres solutions sont envisageables pour relier de manière étanche le deuxième support 54 et la peau extérieure 16. En variante, le deuxième support 54 et la peau extérieure 16 forment une unique et même pièce.

Le deuxième orifice traversant 62 présente un premier tronçon 62.1 au niveau de la première face transversale 56, un lamage 62.2 au niveau de la deuxième face transversale 58, un deuxième tronçon 62.3, entre le premier tronçon et le lamage 62.1, 62.2, présentant un diamètre supérieur à celui du premier tronçon 62.1 et inférieur à celui du lamage 62.2 ainsi qu'une face d'appui transversale 62.4 reliant les premier et deuxième tronçons 62.1, 62.3.

Le conduit intercalaire 30 est relié au deuxième support 54 ou à la peau extérieure 16 par une liaison démontable et étanche 68 logée dans le deuxième tronçon 62.3 du deuxième orifice traversant 62. Selon une configuration, le conduit intercalaire 30 comprend une extension tubulaire 70 qui comprend une première portion tubulaire 70.1 coopérant avec le deuxième tronçon d'extrémité 30.2 du conduit intercalaire 30, une deuxième portion tubulaire 70.2 située dans le prolongement de la première portion tubulaire 70.1 ainsi qu'une couronne 70.3 en saillie par rapport à la face extérieure des portions tubulaires 70.1, 70.2 et sensiblement perpendiculaire à cette face extérieure.

Selon un agencement, la première portion tubulaire 70.1 est emmanchée à l'intérieur ou à l'extérieur du deuxième tronçon d'extrémité 30.2 du conduit intercalaire 30 et reliée à ce dernier par une liaison étanche, périphérique et permanente 72 comme un cordon de soudure périphérique par exemple.

La couronne 70.3 est configurée pour se plaquer contre le deuxième support 54, plus particulièrement contre son bossage 64. Pour renforcer l'étanchéité, la liaison démontable et étanche 68 comprend un joint torique 74 intercalé entre la couronne 70.3 et le deuxième support 54.

La deuxième portion tubulaire 70.2 est configurée pour pouvoir se loger au moins partiellement dans le deuxième orifice traversant 62. A cet effet, elle présente un diamètre extérieur légèrement inférieur à celui du premier tronçon 62.1 du deuxième orifice traversant 62 du deuxième support 54.

Selon une configuration, la liaison démontable 68 comprend un filetage 68.1 au niveau de la face externe de la deuxième portion tubulaire 70.2 de l'extension tubulaire 70 du conduit intercalaire 30 ainsi qu'un écrou 68.2 configuré pour se visser sur la face externe de la deuxième portion tubulaire 70.2 de l'extension tubulaire 70 et prendre appui contre le deuxième support 54, notamment la face d'appui transversale 62.4. La liaison démontable comprend un système pour empêcher un dévissage intempestif de l'écrou 68.2, comme une bague antirotation 68.3 par exemple.

Bien entendu, l'invention n'est pas limitée à ce mode de réalisation pour la liaison démontable et étanche 68 reliant le conduit intercalaire 30 et le deuxième support 54 et/ou la peau extérieure 16. Ainsi, le conduit intercalaire 30 et l'extension tubulaire 70 pourraient ne former qu'une unique et même pièce.

Selon un mode de réalisation, le deuxième bouchon 28 se présente sous la forme d'un disque qui présente une première face d'extrémité 76.1 configurée pour être plaquée contre la deuxième face transversale 58 du deuxième support 54, une deuxième face d'extrémité 76.2 opposée à la première face d'extrémité 76.1 ainsi qu'une face latérale cylindrique 76.3 reliant les première et deuxième faces d'extrémité 76.1, 76.2 et présentant un diamètre sensiblement égal à celui de la face latérale cylindrique 60 du deuxième support 54. Pour faciliter le centrage du deuxième bouchon 28 par rapport au deuxième support 54, le deuxième bouchon 28 comprend un bossage 78, en saillie par rapport à la première face d'extrémité 76.1, configuré pour se loger sans jeu dans le lamage 62.2 du deuxième orifice traversant 62 du deuxième support 54.

Le dispositif d'inspection comprend une liaison démontable et étanche 80 pour relier le deuxième bouchon 28 et le deuxième support 64. Selon une configuration, la liaison démontable comprend plusieurs vis 80.1 qui traversent le deuxième bouchon 28 et se vissent dans le deuxième support 54. Pour renforcer l'étanchéité entre le deuxième bouchon 28 et le deuxième support 54, la liaison démontable et étanche 80 comprend un joint torique 82 intercalé entre le lamage 62.2 du deuxième support 54 et le bossage 78 du deuxième bouchon 28.

Quel que soit le mode de réalisation, les premier et deuxième orifices 22, 24, les premier et deuxième orifices traversants 40, 62 ainsi que le conduit intercalaire 30 sont dimensionnés pour permettre le passage d'une caméra endoscopique.

Selon une configuration, le dispositif d'inspection 20 comprend un système de purge 84 configuré pour contrôler la pression présente dans la zone de passage 32.

Selon une configuration, le système de purge 84 est solidaire du deuxième bouchon 28. Il comprend un robinet 86 présentant une entrée 86.1 communiquant avec la zone de passage 32 lorsque le deuxième bouchon 28 occupe le premier état monté ainsi qu'une sortie 86.2 configurée pour être reliée avec un appareil de mise au vide 88 (visible sur la figure 6) ou obturée par un bouchon 90 (visible sur la figure 2). Selon un mode de réalisation, le deuxième bouchon 28 comprend une extension tubulaire 92, en saillie par rapport à la deuxième face d'extrémité 76.2, présentant une extrémité libre 92.1 distante de la deuxième face d'extrémité 76.2 ainsi qu'un conduit 94 débouchant au niveau de la première face d'extrémité 76.1 du deuxième bouchon 28 et au niveau de l'extrémité libre 92.1 de l'extension tubulaire 92. Le conduit 94 présente, au niveau de l'extrémité libre 92.1, une extrémité taraudée 94.1 permettant de visser l'entrée 86.1 du robinet 86.

En complément, le robinet 86 comprend une commande 86.3, comme une mollette par exemple, configurée pour contrôler le flux d'un fluide entre l'entrée 86.1 et la sortie 86.2 en occupant un état fermé ou un état plus ou moins passant.

Selon un mode de réalisation, le dispositif d'inspection 20 comprend au moins un isolant 96 positionné dans la zone de passage 32. Selon une configuration, l'isolant 96 comprend plusieurs couches isolantes 96.1 de type MLI (pour Multi Layer Insulation en anglais) en forme de disque ayant chacune un diamètre égal ou légèrement inférieur à celui du conduit intercalaire 30. En complément, l'isolant 96 comprend un isolant tubulaire 96.2, emmanché dans le conduit intercalaire 30, intercalé entre les couches isolantes 96.1 et le deuxième bouchon 28.

Selon un agencement, le dispositif d'inspection 20 comprend un support mobile 98 auquel est relié l'isolant 96, plus particulièrement les couches isolantes 96.1, configuré pour insérer l'isolant 96 dans la zone de passage 32 ou l'en extraire.

Ce support mobile 98 présente une tige 98.1 sur laquelle sont enfilées les différentes couches isolantes 96.1, un socle 98.2 solidaire d'une première extrémité de la tige 98.1 ainsi qu'une tête 98.3 solidaire d'une deuxième extrémité de la tige 98.1. La tête 98.3 est reliée à la tige 98.1 par une liaison démontable. A titre d'exemple, la tête 98.3 est configurée pour se visser à la deuxième extrémité de la tige 98.1. Lorsque la tête 98.3 est désolidarisée de la tige 98.1, les couches isolantes 96.1 sont enfilées sur la tige 98.1. Une fois les couches isolantes 96.1 positionnées autour de la tige 98.1, la tête 98.3 est vissée sur la tige 98.1.

La tête 98.3 est configurée pour assurer une bonne préhension afin de permettre une manipulation aisée du support 98 et de l'isolant 96 ainsi que le blocage en translation verticale de l'isolant 96.

Le dispositif d'inspection comprend une liaison démontable 100 configurée pour relier le support mobile 98 au premier bouchon 26 et/ou au premier support 34. A titre d'exemple, le socle 98.2 peut se clipser sur le premier bouchon 26 et/ou se visser sur le premier support 34. Bien entendu, l'invention n'est pas limitée à ce mode de réalisation pour obtenir la liaison démontable 100.

Le montage d'un réservoir à double peau équipé d'un dispositif d'inspection est décrit au regard des figures 3 à 6. Dans un premier temps, comme illustré sur la figure 3, la peau intérieure 12 n'étant pas positionnée dans la peau extérieure 16, le premier support 34 est fixé sur la peau intérieure 12, le conduit intercalaire 30 est relié au premier support 34 et le premier bouchon 26 est vissé dans le premier support 34. Le fait que la peau intérieure 12 ne soit pas insérée dans la peau extérieure 16 permet de rendre plus accessibles les zones au niveau desquelles sont réalisées les liaisons permanentes et étanches 41 et 52. Un outillage de serrage 102 est utilisé pour visser le premier bouchon 26 sur le premier support 34 afin de garantir une étanchéité optimale entre le premier bouchon 26 et le premier support 34. L'isolant tubulaire 31 est positionné autour du conduit intercalaire 30.

En suivant, comme illustré sur la figure 4, le conduit intercalaire 30 est comprimé en utilisant un outil de compression 104 qui coopère avec le premier support 34 et comprime le conduit intercalaire 30. En présence d'un isolant tubulaire 31, l'outil de compression 104 coopère avec l'isolant tubulaire 31 et permet sa compression simultanément à celle du conduit tubulaire 30. Le fait de comprimer le conduit intercalaire 30 et l'isolant tubulaire 30 permet de réduire sa longueur selon la direction radiale et simplifie l'insertion de la peau intérieure 12 dans la peau extérieure 16.

Après la mise en place de la peau intérieure 12 dans la peau extérieure 16, l'outil de compression 104 est retiré. Automatiquement, le conduit intercalaire 30 et l'isolant tubulaire 31 retrouvent leur longueur du premier état et la deuxième portion tubulaire 70.2 de l'extension tubulaire 70 du conduit intercalaire 30 traverse partiellement le deuxième support 54. La liaison démontable 68 est montée afin de relier le conduit intercalaire 30 et le deuxième support 54, comme illustré sur la figure 5. En suivant, le support mobile 98 et l'isolant 96 sont insérés dans la zone de passage 32 puis le deuxième bouchon 28 est relié au deuxième support 54 grâce à la liaison démontable et étanche 80.

Enfin, comme illustré sur la figure 6, pour réduire la pression présente dans la zone de passage 32, le robinet 86 est ouvert et sa sortie 86.2 est reliée à un appareil de mise au vide 88. Lorsque la zone de passage 32 présente un niveau de vide sensiblement égal à celui de la zone intercalaire 14, de l'ordre de 10-7 à 10-11 bar, le robinet 86 est fermé et l'appareil de mise au vide 88 est déconnecté de la sortie 86.2. Le bouchon 90 est alors positionné pour obturer la sortie 86.2.

Le réservoir 10 est alors prêt à être utilisé.

Le procédé d'utilisation du dispositif d'inspection 20 pour réaliser une inspection est décrit au regard des figures 7 à 10.

Dans un premier temps, comme illustré sur la figure 7, le bouchon 90 est retiré de la sortie 86.2 et le robinet 86 est ouvert afin que la zone de passage 32 soit à la pression atmosphérique.

En suivant, le deuxième bouchon 28 est démonté puis le support mobile 98 et l'isolant 96 sont retirés de la zone de passage 32, comme illustré sur la figure 8.

Le premier bouchon 26 est alors dévissé en utilisant l'outillage de serrage 102, comme illustré sur la figure 9. Enfin, une caméra endoscopique 106 peut être introduite dans le réservoir 10 afin d'inspecter notamment la peau intérieure 12, comme illustré sur la figure 10.

Après l'inspection, le premier bouchon 26 est revissé, le support mobile 98 et l'isolant 96 sont réintroduits dans la zone de passage 32 puis le deuxième bouchon 28 est remonté. Enfin, une mise au vide de la zone de passage 32 est réalisée, comme précédemment décrit.

Le dispositif d'inspection 20 permet d'inspecter l'intérieur du réservoir 10 de manière simple sans avoir besoin de démonter le système de raccordement de la canalisation de sortie du réservoir 10. Ce dispositif d'inspection 20 permet également de ne pas altérer l'étanchéité et l'isolation thermique du réservoir 10.

## Revendications

1. Réservoir comprenant une peau intérieure (12), une peau extérieure (16) ainsi qu'une zone intercalaire (14) entre les peaux intérieure et extérieure (12, 16), les peaux intérieure et extérieure (12, 16) délimitant une zone intérieure (Int) en contact avec la peau intérieure (12) et une zone extérieure (Ext) en contact avec la peau extérieure (16), le réservoir comprenant au moins un dispositif d'inspection (20) qui comporte :
- un premier orifice (22) configuré pour faire communiquer la zone intérieure (Int) et la zone intercalaire (14) à travers la peau intérieure (12),
- un deuxième orifice (24) configuré pour faire communiquer la zone intercalaire (14) et la zone extérieure (Ext) à travers la peau extérieure (16), les premier et deuxième orifices (22, 24) étant alignés selon une direction radiale,
- un premier bouchon (26) configuré pour occuper un premier état monté dans lequel le premier bouchon (26) empêche tout écoulement à travers le premier orifice (22) et un deuxième état démonté dans lequel le premier bouchon (26) permet un accès à travers le premier orifice (22),
- un deuxième bouchon (28) configuré pour occuper un premier état monté dans lequel le deuxième bouchon (28) empêche tout écoulement à travers le deuxième orifice (24) et un deuxième état démonté dans lequel le deuxième bouchon (28) permet un accès à travers le deuxième orifice (24),
- un conduit intercalaire (30), positionné dans la zone intercalaire (14), présentant un premier tronçon d'extrémité (30.1) relié à la peau intérieure (12) et communiquant avec le premier orifice (22), un deuxième tronçon d'extrémité (30.2) relié à la peau extérieure (16) et communiquant avec le deuxième orifice (24) ainsi qu'un tronçon intercalaire (30.3) formant un soufflet configuré pour se déformer selon la direction radiale,
le dispositif d'inspection (20) comprenant une liaison étanche et permanente (52) reliant le conduit intercalaire (30) et un premier support (34) solidaire de la peau intérieure (12) ainsi qu'une liaison démontable et étanche (68) reliant le conduit intercalaire (30) et un deuxième support (54) solidaire de la peau extérieure (16) ou la peau extérieure (16), **caractérisé en ce que** la peau intérieure (12) du réservoir (10) comprend une face interne (F12) orientée vers la zone intérieure (Int) ainsi qu'une face externe (F12') orientée vers la zone intercalaire (14) et **en ce que** le premier support (34) est relié par au moins une liaison étanche et permanente (41) à la peau intérieure (12) et comprend une première face transversale (36) plaquée contre la face externe (F12') de la peau intérieure (12), une deuxième face transversale (38) opposée à la première face transversale (36), une surface latérale (42) comportant au moins un tronçon configuré pour coopérer avec le premier tronçon d'extrémité (30.1) du conduit intercalaire (30) ainsi qu'un premier orifice traversant (40), débouchant au niveau des première et deuxième faces transversales (36, 38), communiquant avec le premier orifice (22) et configuré pour coopérer avec le premier bouchon (26).

2. Réservoir selon la revendication précédente, **caractérisé en ce que** le dispositif d'inspection (20) comprend au moins un isolant (96) positionné dans une zone de passage (32) délimitée par le conduit intercalaire (30).

3. Réservoir selon la revendication précédente, **caractérisé en ce que** le dispositif d'inspection (20) comprend un support mobile (98), auquel est relié l'isolant (96), configuré pour insérer l'isolant (96) dans la zone de passage (32) ou l'en extraire.

4. Réservoir selon la revendication précédente, **caractérisé en ce que** le dispositif d'inspection (20) comprend une liaison démontable (100) configurée pour relier le support mobile (98) au premier bouchon (26) et/ou à un premier support (34) solidaire de la peau intérieure (12).

5. Réservoir selon l'une des revendications précédentes, **caractérisé en ce que** le dispositif d'inspection (20) comprend un système de purge (84) configuré pour contrôler la pression présente dans une zone de passage (32) délimitée par le conduit intercalaire (30) et les premier et deuxième bouchons (26, 28) dans le premier état monté.

6. Réservoir selon la revendication précédente, **caractérisé en ce que** le système de purge (84) comprend un robinet (86) présentant une entrée (86.1) qui communique avec la zone de passage (32) lorsque le deuxième bouchon (28) occupe le premier état monté, une sortie (86.2) ainsi qu'une commande (86.3) configurée pour contrôler un flux de fluide entre l'entrée (86.1) et la sortie (86.2).

7. Réservoir selon l'une des revendications précédentes, **caractérisé en ce que** le premier orifice traversant (40) comprend un premier tronçon (40.1) débouchant au niveau de la première face transversale (36), un deuxième tronçon (40.2), débouchant au niveau de la deuxième face transversale (38), qui présente un diamètre supérieur à celui du premier tronçon (40.1) ainsi qu'une face d'appui transversale (40.3) reliant les premier et deuxième tronçons (40.1, 40.2) ; **en ce que** le premier bouchon (26) comprend un corps cylindrique s'étendant entre des première et deuxième faces d'extrémité (44.1, 44.2) reliées par une face latérale (46) configurée pour coopérer avec le deuxième tronçon (40.2) du premier orifice traversant (40) du premier support (34), la première face d'extrémité (44.1) étant orientée vers la face d'appui transversale (40.3) du premier orifice traversant (40) lorsque le premier bouchon (26) est dans le premier état monté et **en ce que** le dispositif d'inspection (20) comprend un joint annulaire (48) intercalé entre la première face d'extrémité (44.1) du premier bouchon (26) et la face d'appui transversale (40.3) du premier orifice traversant (40) du premier support (34).

8. Réservoir selon la revendication précédente, **caractérisé en ce que** le deuxième tronçon (40.2) du premier orifice traversant (40) est taraudé et **en ce que** la face latérale (46) du premier bouchon (26) présente une première section, adjacente à la première face d'extrémité (44.1), qui présente un diamètre supérieur au premier tronçon (40.1) du premier orifice traversant (40) et inférieur au deuxième tronçon (40.2) du premier orifice traversant (40) ainsi qu'une deuxième section, adjacente à la deuxième face d'extrémité (44.2), au moins partiellement filetée et configurée pour se visser dans le deuxième tronçon (40.2) du premier orifice traversant (40).

9. Réservoir selon la revendication précédente, **caractérisé en ce que** la deuxième section de la face latérale (46) comprend une gorge annulaire pour permettre de clipser un élément.

10. Réservoir selon la revendication 8 ou 9, **caractérisé en ce que** le premier bouchon (26) présente une empreinte (50) au niveau de la deuxième face d'extrémité (44.2) pour permettre de le visser dans le premier orifice traversant (40).

11. Réservoir selon l'une des revendications précédentes, **caractérisé en ce que** la peau extérieure (16) comprend une face interne (F16) orientée vers la zone intercalaire (14) ainsi qu'une face externe (F16') orientée vers la zone extérieure (Ext) et **en ce que** le deuxième support (54) est relié par au moins une liaison permanente et étanche (66) à la peau extérieure (16) et comprend une première face transversale (56) plaquée contre la face externe (F16') de la peau extérieure (16), une deuxième face transversale (58) opposée à la première face transversale (56) ainsi qu'un deuxième orifice traversant (62), débouchant au niveau des première et deuxième faces transversales (56, 58) et communiquant avec le deuxième orifice (24), le deuxième bouchon (28) étant configuré pour être plaqué contre la deuxième face transversale (58) et relié au deuxième support (54) par une liaison démontable et étanche (80).

12. Réservoir selon la revendication précédente, **caractérisé en ce que** le deuxième orifice traversant (62) présente un premier tronçon (62.1) au niveau de la première face transversale (56) ainsi qu'un deuxième tronçon (62.3), présentant un diamètre supérieur à celui du premier tronçon (62.1), configuré pour loger la liaison démontable et étanche (68) ainsi qu'une face d'appui transversale (62.4) reliant les premier et deuxième tronçons (62.1, 62.3) ; **en ce que** le conduit intercalaire (30) comprend une extension tubulaire (70) comportant une portion tubulaire (70.2) configurée pour pouvoir se loger au moins partiellement dans le deuxième orifice traversant (62) et **en ce que** la liaison démontable et étanche (68) comprend un filetage (68.1) au niveau de la portion tubulaire (70.2) de l'extension tubulaire (70) du conduit intercalaire (30) ainsi qu'un écrou (68.2) configuré pour se visser sur la portion tubulaire (70.2) de l'extension tubulaire (70) et prendre appui contre la face d'appui transversale (62.4) du deuxième support (54).

13. Réservoir selon la revendication précédente, **caractérisé en ce que** l'extension tubulaire (70) comprend une première portion tubulaire (70.1) coopérant avec le deuxième tronçon d'extrémité (30.2) du conduit intercalaire (30), une deuxième portion tubulaire (70.2) coopérant avec l'écrou (68.2) de la liaison démontable et étanche (68) ainsi qu'une couronne (70.3) configurée pour se plaquer contre le deuxième support (54) et **en ce que** la liaison démontable et étanche (68) comprend un joint (74) intercalé entre la couronne (70.3) et le deuxième support (54).

## Patentansprüche

1. Behälter mit einer Innenhaut (12), einer Außenhaut (16) sowie einem Zwischenbereich (14) zwischen der Innenhaut und der Außenhaut (12, 16), wobei die Innen- und Außenhaut (12, 16) einen Innenbereich (Int), der mit der Innenhaut (12) in Kontakt steht, und einen Außenbereich (Ext), der mit der Außenhaut (16) in Kontakt steht, begrenzen, wobei der Behälter wenigstens eine Inspektionsvorrichtung (20) aufweist, die Folgendes umfasst:
- eine erste Öffnung (22), die so eingerichtet ist, dass sie den Innenbereich (Int) und den Zwischenbereich (14) durch die Innenhaut (12) miteinander verbindet,
- eine zweite Öffnung (24), die so eingerichtet ist, dass sie den Zwischenbereich (14) und den Außenbereich (Ext) durch die Außenhaut (16) miteinander verbindet, wobei die erste und die zweite Öffnung (22, 24) in einer radialen Richtung ausgerichtet sind,
- einen ersten Verschluss (26), der so eingerichtet ist, dass er einen ersten, montierten Zustand einnimmt, in dem er jeglichen Durchfluss durch die erste Öffnung (22) verhindert, und einen zweiten, demontierten Zustand, in dem er einen Zugang durch die erste Öffnung (22) ermöglicht,
- einen zweiten Verschluss (28), der so eingerichtet ist, dass er einen ersten, montierten Zustand einnimmt, in dem er jeglichen Durchfluss durch die zweite Öffnung (24) verhindert, und einen zweiten, demontierten Zustand, in dem er einen Zugang durch die zweite Öffnung (24) ermöglicht,
- eine Zwischenleitung (30), die im Zwischenbereich (14) angeordnet ist und einen ersten Endabschnitt (30.1), der mit der Innenhaut (12) verbunden ist und mit der ersten Öffnung (22) in Verbindung steht, einen zweiten Endabschnitt (30.2), der mit der Außenhaut (16) verbunden ist und mit der zweiten Öffnung (24) in Verbindung steht, sowie einen Zwischenabschnitt (30.3) aufweist, der einen Balg bildet, der so eingerichtet ist, dass er sich in radialer Richtung verformt,
wobei die Inspektionsvorrichtung (20) eine dichte und dauerhafte Verbindung (52) aufweist, die die Zwischenleitung (30) und einen ersten Träger (34) verbindet, der mit der Innenhaut (12) fest verbunden ist, sowie eine lösbare und dichte Verbindung (68) aufweist, die die Zwischenleitung (30) und einen zweiten Träger (54) verbindet, der mit der Außenhaut (16) fest verbunden ist, oder die Außenhaut (16) verbindet, **dadurch gekennzeichnet, dass** die Innenhaut (12) des Behälters (10) eine nach innen zum Innenbereich (Int) gerichtete Fläche (F12) sowie eine nach außen zum Zwischenbereich (14) gerichtete Fläche (F12') aufweist, und dass der erste Träger (34) durch wenigstens eine dichte und dauerhafte Verbindung (41) mit der Innenhaut (12) verbunden ist und eine erste Querfläche (36), die an der Außenfläche (F12') der Innenhaut (12) anliegt, eine zweite Querfläche (38), die der ersten Querfläche (36) gegenüberliegt, eine Seitenfläche (42), die wenigstens einen Abschnitt aufweist, der so eingerichtet ist, dass er mit dem ersten Endabschnitt (30.1) der Zwischenleitung (30) zusammenwirkt, sowie eine erste durchgehende Öffnung (40) aufweist, die an der ersten und zweiten Querfläche (36, 38) mündet, mit der ersten Öffnung (22) in Verbindung steht und so eingerichtet ist, dass sie mit dem ersten Verschluss (26) zusammenwirkt.

2. Behälter nach dem vorhergehenden Anspruch, **dadurch gekennzeichnet, dass** die Inspektionsvorrichtung (20) wenigstens einen Isolator (96) aufweist, welcher in einem von der Zwischenleitung (30) begrenzten Durchgangsbereich (32) angeordnet ist.

3. Behälter nach dem vorhergehenden Anspruch, **dadurch gekennzeichnet, dass** die Inspektionsvorrichtung (20) einen beweglichen Träger (98) aufweist, welcher mit dem Isolator (96) verbunden und so eingerichtet ist, dass er den Isolator (96) in den Durchgangsbereich (32) einfügt oder daraus entfernt.

4. Behälter nach dem vorhergehenden Anspruch, **dadurch gekennzeichnet, dass** die Inspektionsvorrichtung (20) eine lösbare Verbindung (100) aufweist, die so eingerichtet ist, dass sie den beweglichen Träger (98) mit dem ersten Verschluss (26) und/oder mit einem ersten Träger (34), der mit der Innenhaut (12) fest verbunden ist, verbindet.

5. Behälter nach einem der vorhergehenden Ansprüche, **dadurch gekennzeichnet, dass** die Inspektionsvorrichtung (20) ein Entlüftungssystem (84) aufweist, das so eingerichtet ist, dass es den Druck in einem von der Zwischenleitung (30) und dem ersten und zweiten Verschluss (26, 28) im ersten montierten Zustand begrenzten Durchgangsbereich (32) steuert.

6. Behälter nach dem vorhergehenden Anspruch, **dadurch gekennzeichnet, dass** das Entlüftungssystem (84) ein Ventil (86) aufweist, welches einen Einlass (86.1), der mit dem Durchgangsbereich (32) in Verbindung steht, wenn der zweite Verschluss (28) den ersten montierten Zustand einnimmt, einen Auslass (86.2) sowie eine Steuerung (86.3) aufweist, die einen Fluidstrom zwischen dem Einlass (86.1) und dem Auslass (86.2) steuert.

7. Behälter nach einem der vorhergehenden Ansprüche, **dadurch gekennzeichnet, dass** die erste durchgehende Öffnung (40) einen ersten Abschnitt (40.1), der im Bereich der ersten Querfläche (36) mündet, einen zweiten Abschnitt (40.2), der im Bereich der zweiten Querfläche (38) mündet und einen größeren Durchmesser als der erste Abschnitt (40.1) hat, sowie eine quer verlaufende Anlagefläche (40.3) aufweist, die den ersten und zweiten Abschnitt (40.1, 40.2) verbindet, dass der erste Verschluss (26) einen zylindrischen Körper aufweist, der sich zwischen einer ersten und einer zweiten Endfläche (44.1, 44.2) erstreckt, welche durch eine Seitenfläche (46) verbunden sind, die so eingerichtet ist, dass sie mit dem zweiten Abschnitt (40.2) der ersten durchgehenden Öffnung (40) des ersten Trägers (34) zusammenwirkt, wobei die erste Endfläche (44.1) zur quer verlaufenden Anlagefläche (40.3) der ersten durchgehenden Öffnung (40) ausgerichtet ist, wenn sich der erste Verschluss (26) im ersten montierten Zustand befindet, und dass die Inspektionsvorrichtung (20) eine Ringdichtung (48) aufweist, die zwischen der ersten Endfläche (44.1) des ersten Verschlusses (26) und der quer verlaufenden Anlagefläche (40.3) der ersten durchgehenden Öffnung (40) des ersten Trägers (34) eingefügt ist.

8. Behälter nach dem vorhergehenden Anspruch, **dadurch gekennzeichnet, dass** der zweite Abschnitt (40.2) der ersten durchgehenden Öffnung (40) mit einem Innengewinde versehen ist und dass die Seitenfläche (46) des ersten Verschlusses (26) einen ersten Abschnitt und einen zweiten Abschnitt aufweist, wobei der erste, an die erste Endfläche (44.1) angrenzende Abschnitt einen größeren Durchmesser als der erste Abschnitt (40.1) der ersten durchgehenden Öffnung (40) und einen kleineren Durchmesser als der zweite Abschnitt (40.2) der ersten durchgehenden Öffnung (40) hat, und der zweite, an die zweite Endfläche (44.2) angrenzende Abschnitt zumindest teilweise mit einem Gewinde versehen und so eingerichtet ist, dass er in den zweiten Abschnitt (40.2) der ersten durchgehenden Öffnung (40) einschraubbar ist.

9. Behälter nach dem vorhergehenden Anspruch, **dadurch gekennzeichnet, dass** der zweite Abschnitt der Seitenfläche (46) eine Ringnut aufweist, um das Aufklipsen eines Elements zu ermöglichen.

10. Behälter nach Anspruch 8 oder 9, **dadurch gekennzeichnet, dass** der erste Verschluss (26) eine Vertiefung (50) an der zweiten Endfläche (44.2) aufweist, um das Einschrauben in die erste durchgehende Öffnung (40) zu ermöglichen.

11. Behälter nach einem der vorhergehenden Ansprüche, **dadurch gekennzeichnet, dass** die Außenhaut (16) eine nach innen zum Zwischenbereich (14) gerichtete Fläche (F16) sowie eine nach außen zum Außenbereich (Ext) gerichtete Fläche (F16') aufweist, und dass der zweite Träger (54), der durch wenigstens eine dauerhafte und dichte Verbindung (66) mit der Außenhaut (16) verbunden ist, eine erste Querfläche (56), die an der Außenfläche (F16') der Außenhaut (16) anliegt, eine zweite Querfläche (58), die der ersten Querfläche (56) gegenüberliegt, sowie eine zweite durchgehende Öffnung (62) aufweist, die im Bereich der ersten und zweiten Querfläche (56, 58) mündet und mit der zweiten Öffnung (24) in Verbindung steht, wobei der zweite Verschluss (28) so eingerichtet ist, dass er an der zweiten Querfläche (58) anliegt und mit dem zweiten Träger (54) durch eine lösbare und dichte Verbindung (80) verbunden ist.

12. Behälter nach dem vorhergehenden Anspruch, **dadurch gekennzeichnet, dass** die zweite durchgehende Öffnung (62) einen ersten Abschnitt (62.1) im Bereich der ersten Querfläche (56), einen zweiten Abschnitt (62.3), der einen größeren Durchmesser als der erste Abschnitt (62.1) hat und so eingerichtet ist, dass er die lösbare und dichte Verbindung (68) aufnimmt, sowie eine quer verlaufende Anlagefläche (62.4) aufweist, die den ersten und zweiten Abschnitt (62.1, 62.3) verbindet, dass die Zwischenleitung (30) eine rohrförmige Verlängerung (70) mit einem rohrförmigen Teil (70.2) aufweist, der so eingerichtet ist, dass er zumindest teilweise in der zweiten durchgehenden Öffnung (62) einbringbar ist und dass die lösbare und dichte Verbindung (68) ein Gewinde (68.1) im Bereich des rohrförmigen Teils (70.2) der rohrförmigen Verlängerung (70) der Zwischenleitung (30) sowie eine Mutter (68.2) aufweist, die so eingerichtet ist, dass sie auf den rohrförmigen Teil (70.2) der rohrförmigen Verlängerung (70) aufschraubbar ist und an der quer verlaufenden Anlagefläche (62.4) des zweiten Trägers (54) anliegt.

13. Behälter nach dem vorhergehenden Anspruch, **dadurch gekennzeichnet, dass** die rohrförmige Verlängerung (70) einen ersten rohrförmigen Teil (70.1), der mit dem zweiten Endabschnitt (30.2) der Zwischenleitung (30) zusammenwirkt, einen zweiten rohrförmigen Teil (70.2), der mit der Mutter (68.2) der lösbaren und dichten Verbindung (68) zusammenwirkt, sowie einen Kranz (70.3) aufweist, der so eingerichtet ist, dass er am zweiten Träger (54) anliegt, und dass die lösbare und dichte Verbindung (68) eine Dichtung (74) aufweist, die zwischen dem Kranz (70.3) und dem zweiten Träger (54) eingefügt ist.

## Claims

1. Tank comprising an interior skin (12), an exterior skin (16) and an intercalated zone (14) between the interior and exterior skins (12, 16), the interior and exterior skins (12,16) delimiting an interior zone (Int) in contact with the interior skin (12) and an exterior zone (Ext) in contact with the exterior skin (16), the tank comprising at least one inspection device (20) including:
- a first orifice (22) configured to establish communication between the interior zone (Int) and the intercalated zone (14) via the interior skin (12),
- a second orifice (24) configured to establish communication between the intercalated zone (14) and the exterior zone (Ext) via the exterior skin (16), the first and second orifices (22, 24) being aligned in a radial direction,
- a first plug (26) configured to occupy a mounted first state in which the first plug (26) prevents any flow through the first orifice (22) and a demounted second state in which the first plug (26) enables access through the first orifice (22),
- a second plug (28) configured to occupy a mounted first state in which the second plug (28) prevents any flow through the second orifice (24) and a demounted second state in which the second plug (28) enables access through the second orifice (24),
- an intercalated pipe (30) positioned in the intercalated zone (14), having a first end section (30.1) connected to the interior skin (12) and communicating with the first orifice (22), a second end section (30.2) connected to the exterior skin (16) and communicating with the second orifice (24), and an intercalated section (30.3) forming a bellows configured to be deformed in the radial direction,
the inspection device(20) comprising a permanent sealed connection (52) connecting the intercalated pipe (30) and a first support (34) fastened to the interior skin (12) or the interior skin (12) and a sealed demountable connection (68) connecting the intercalated pipe (30) and second support (54) fastened to the exterior skin (16) or the exterior skin (16), **characterized in that** the interior wall (12) of the tank (10) has an internal face (F12) oriented toward the interior zone (Int) and an external face (F12') oriented toward the intercalated zone (14) and **in that** the first support (34) is connected by at least one permanent sealed connection (41) to the interior skin (12) and has a first transverse face (36) pressed against the external face (F12') of the interior skin (12), a second transverse face (38) opposite the first transverse face (36), a lateral surface (42) including at least one section configured to cooperate with the first end section (30.1) of the intercalated pipe (30), and a first through-orifice (40) discharging on the first and second transverse faces (36, 38), communicating with the first orifice (22) and configured to cooperate with the first plug (26).

2. Tank as claimed in the preceding claim **characterized in that** the inspection device (20) includes insulation (96) positioned in a passage zone (32) delimited by the intercalated pipe (30).

3. Tank as claimed in the preceding claim **characterized in that** the inspection device (20) includes a mobile support (98) to which the insulation (96) is connected configured to insert the insulation (96) in the passage zone (32) or to extract it therefrom.

4. Tank as claimed in the preceding claim **characterized in that** the inspection device (20) includes a demountable connection (100) configured to connect the mobile support (98) to the first plug (26) and/or to a first support (34) fastened to the interior skin (12).

5. Tank as claimed in any one of the preceding claims **characterized in that** the inspection device (20) includes a purging system (84) configured to control the pressure in a passage zone (32) delimited by the intercalated pipe (30) and the first and second plugs (26, 28) in the mounted first state.

6. Tank as claimed in the preceding claim **characterized in that** the purging system (84) includes a valve (86) having an inlet (86.1) that communicates with the passage zone (32) when the second plug (28) occupies the mounted first state, an outlet (86.2) and a control member (86.3) configured to control a flow of fluid between the inlet (86.1) and the outlet (86.2).

7. Tank as claimed in any one of the preceding claims **characterized in that** the first through-orifice (40) has a first section (40.1) discharging on the first transverse face (36), a second section (40.2) discharging on the second transverse face (38) which has a diameter greater than that of the first section (40.1), and a transverse bearing face (40.3) connecting the first and second sections (40.1, 40.2), **in that** the first plug (26) includes a cylindrical body extending between first and second end faces (44.1, 44.2) connected by a lateral face (46) configured to cooperate with the second section (40.2) of the first through-orifice (40) of the first support (34), the first end face (44.1) being oriented toward the transverse bearing face (40.3) of the first through-orifice (40) when the first plug (26) is in the mounted first state, and **in that** the inspection device (20) includes an annular seal (48) intercalated between the first end face (44.1) of the first plug (26) and the transverse bearing face (40.3) of the first through-orifice (40) of the first support (34).

8. Tank as claimed in the preceding claim **characterized in that** the second section (40.2) of the first through-orifice (40) is threaded and **in that** the lateral face (46) of the first plug (26) has a first section adjacent to the first end face (44.1) that has a greater diameter than the first section (40.1) of the first through-orifice (40) and a smaller diameter than the second section (40.2) of the first through-orifice (40) and a second section adjacent to the second end face (44.2), at least partially threaded and configured to be screwed into the second section (40.2) of the first through-orifice (40).

9. Tank as claimed in the preceding claim **characterized in that** the second section of the lateral face (46) includes an annular groove to enable an element to be clipped on.

10. Tank as claimed in claim 8 or 9 **characterized in that** the first plug (26) includes an imprint (50) on the second end face (44.2) to enable it to be screwed into the first through-orifice (40).

11. Tank as claimed in any one of preceding claims **characterized in that** the exterior skin (16) has an internal face (F16) oriented toward the intercalated zone (14) and an external face (F16') oriented toward the exterior zone (Ext) and **in that** the second support (54) is connected by at least one sealed permanent connection (66) to the exterior skin (16) and has a first transverse face (56) pressed against the external face (F16') of the exterior skin (16), a second transverse face (58) opposite the first transverse face (56), and a second through-orifice (62) discharging on the first and second transverse faces (56, 58) and communicating with the second orifice (24), the second plug (28) being configured to be pressed against the second transverse face (58) and connected to the second support (54) by a sealed demountable connection (80).

12. Tank as claimed in the preceding claim **characterized in that** the second through-orifice (62) includes a first section (62.1) at the level of the first transverse face (56) and a second section (62.3) having a diameter greater than that of the first section (62.1) configured to accommodate the sealed and demountable connection (68) and a transverse bearing face (62.4) connecting the first and second sections (62.1, 62.3), **in that** the intercalated pipe (30) has a tubular extension (70) including a tubular portion (70.2) configured to be accommodated at least partially in the second orifice (62), and **in that** the sealed demountable connection (68) includes a thread (68.1) at the level of the tubular portion (70.2) of the tubular extension (70) of the intercalated pipe (30) and a nut (68.2) configured to be screwed onto the tubular portion (70.2) of the tubular extension (70) and to bear against the transverse bearing face (62.4) of the second support (54).

13. Tank as claimed in the preceding claim **characterized in that** the tubular extension (70) includes a first tubular portion (70.1) cooperating with the second end section (30.2) of the intercalated pipe (30), a second tubular portion (70.2) cooperating with the nut (68.2) of the sealed demountable connection (68), and a ring (70.3) configured to be pressed against the second support (54), and **in that** the sealed demountable connection (68) includes a seal (74) intercalated between the ring (70.3) and the second support (54).
